# EUROPÄISCHE PATENTSCHRIFT

(11) **EP 0 198 441 B1**
(45) Veröffentlichungstag und Bekanntmachung des Hinweises auf die Patenterteilung: **30.08.1989**
(21) Anmeldenummer: 86104994.8
(22) Anmeldetag: 11.04.1986
(51) Int. Cl.: E06B 3/96

(54) **Verbindungsstück für winklig aneinanderstossende Hohlprofilstäbe**
Assembling piece for hollow profile members meeting at an angle
Pièce d'assemblage pour profilés creux se raccordant sous un angle

(30) Priorität: 13.04.1985 DE 8510869 U; 25.07.1985 DE 8521503 U
(43) Veröffentlichungstag der Anmeldung: 22.10.1986
(73) Patentinhaber: Niemann, Hans-Dieter, D-50169 Kerpen (DE)
(72) Erfinder: Niemann, Hans Dieter, D-5014 Kerpen-Horrem (DE); Richert, Dietmar, D-4500 Osnabrück-Hollage (DE)
(74) Vertreter: Sturies, Herbert

(56) Entgegenhaltungen:
- EP-A- 0 052 597
- DE-A- 2 221 641
- DE-A- 2 537 899
- DE-A- 3 212 436
- FR-A- 1 535 511
- FR-A- 2 484 009
- US-A- 4 024 691

## Beschreibung

Die Erfindung bezieht sich auf ein Verbindungsstück für winklig aneinanderstoßende Hohlprofilstäbe, insbesondere für Fensterrahmen, das in die Stirnseite eines Hohlraums eines Rahmenstabs eingesetzt und an dem anzuschließenden Rahmenstab befestigt ist sowie mindestens einen am anzuschließenden Rahmenstab angreifenden Drehsicherungsvorsprung aufweist, der mindestens einen vom Verbindungsstück aus dem Projektionsbereich des Aufnahmestabquerschnitts auf den Anschlußstab in einer Richtung dieses Anschlußstabs vorspringenden Arm hat, der einen dem Aufnahmestab parallelen und daran festzulegenden Befestigungsschenkel aufweist.

Ein derartiges Verbindungsstück ist aus der DE-OS 2221 641 bekannt. Seine Befestigungsschenkel werden mit Randkanten in Hinterschneidungen des Aufnahmestabs eingeschoben und an diesen Hinterschneidungen festgeklemmt, indem Abstützschrauben der Befestigungsschenkel auf den Aufnahmestab geschraubt und damit das Verbindungsstück vom Aufnahmestab weg gegen die Hinterschneidungen bildende Stege gedrückt wird. Wegen des dadurch zwischen den Befestigungsschenkeln und den benachbarten Stabflächen entstehenden Abstands ergibt sich mit dem bekannten Verbindungsstück nur eine ungenügende Befestigungswirkung zwischen den miteinander zu verbindenden Rahmenstäben.

Aus der FR-A-2 484. 009 ist ein Verbindungsstück mit Ausrichtleisten bekannt, die jeweils von einem in Richtung des Anschlußstabes ragenden Vorsprung parallel zum Aufnahmestab angeordnet sind. Sie dienen dazu, Anschlagstege der beiden miteinander zu verbindenden Rahmenstäbe in eine solche Ebene zu bringen, daß eine ausgerichtete Befestigung der beiden Profile miteinander erfolgen kann. Diese Ausrichtleisten dienen nicht der Befestigung der Hohlprofile aneinander.

Daher liegt der Erfindung die Aufgabe zugrunde, einen Rahmen der eingangs genannten Art so zu verbessern, daß die erforderliche Verbindungssteifigkeit gewährleistet ist, insbesondere gegenüber Torsionsbeanspruchungen, wobei zugleich aber auch ein ansehnliches Äußeres der Eckverbindung erreicht werden soll.

Die Aufgabe wird dadurch gelöst, daß der Befestigungsschenkel der Befestigung des letzteren an dem Oberschlagprofil des Aufnahmestabs und des Anschlußstabs dienende Befestigungsbohrungen für Befestigungsschrauben oder Nieten aufweist.

Für die Erfindung ist von Bedeutung, daß die Befestigungsschenkel des Verbindungsstücks am Aufnahmestab verschraubt oder vernietet werden können. Das versteift den Verbindungsbereich der Rahmenstäbe erheblich, auch gegen Torsionsbeanspruchungen.

Der oder die Befestigungsschenkel können so gestaltet werden, daß der Benutzer des Verbindungsstücks dieses nur in vorbestimmter Weise befestigen kann. Hierzu sind der Arm und/oder die Befestigungsschenkel winkelförmig und/oder weisen Befestigungsbohrungen auf.

Das Verbindungsstück und/oder sein Drehsicherungsvorsprung ist mit dem Arm und/oder dem Befestigungsschenkel am Aufnahmestab verklebt. Dadurch kann eine Schraubverbindung zwischen'dem Verbindungsstück und dem Aufnahmestab entfallen.

Der Aufnahmestab ist zwischen zwei Befestigungsschenkel zweier Arme des Drehsicherungsvorsprungs eingepaßt, wodurch eine lagegenaue Halterung des Verbindungsstücks am Aufnahmestab gewährleistet wird. Diese Einpassung erlaubt auch eine Vorfertigung etwaiger Bohrungen in den Rahmenstäben, ohne anschließende Justierprobleme befürchten zu müssen.

In Weiterbildung der Erfindung weist das Verbindungsstück fensteraußenseitig eine Ausnehmung zur Aufnahme eines Rücksprungs eines Rahmenüberschlagprofils des Anschlußstabs und dessen elastischer Dichtungsleiste auf. Diese Ausgestaltung des Verbindungsstücks vermeidet Anpassungsarbeiten vor Ort.

In Weiterbildung der Erfindung ist der Zentralkörper des Verbindungsstücks längsgeteilt und die beiden Teilstücke weisen jeweils aufeinander abgestimmte, die Eingriffsausnehmung bezüglich des anzuschließenden Profilstabs positionierende Halteteile auf.

Das Verbindungsstück ist also derart zweiteilig, das seine Teilstücke mehr oder weniger dicht zusammengebaut werden können, so daß die Eingriffsausnehmung zur formschlüssigen Festlegung des Aufnahmestabs in die richtige Lage gebracht werden kann und zugleich die gesamt Breite der den Zentralkörper aufnehmenden Hohlkammer des Aufnahmestabs ausgefüllt wird, damit das Verbindungsstück in gewünschter Weise drehfest im Aufnahmestab sitzt.

In der Regel ist jedoch nicht nur eine den Aufnahmestab in Richtung des anzuschließenden Profilstabs formschlüssig festgelegte Eingriffsausnehmung vorhanden, sondern es gibt deren zwei, damit auch die der einen Eingriffsausnehmung gegenüberliegende Wand des Hohlprofilstabs zur Steigerung der Verdrehsicherung umfaßt wird. In diesem Falle bewirkt die erfindungsgemäße Ausgestaltung des Zentralkörpers, daß beide Eingriffsausnehmungen in der jeweils erforderlichen Position relativ zum Aufnahmestab angeordnet werden können.

In Ausgestaltung der Erfindung hat das eine Teilstück ein gabel- oder hohlkastenförmiges Profil und das andere Teilstück ist gabelförmig profiliert und umgreift das erstgenannte Teilstück in Richtung des Drehsicherungsarms unverschieblich. Die beiden Teilstücke des Verbindungsstücks können infolgedessen derart zusammengebaut werden, daß sie in den Richtungen des Drehsicherungsarms wie einstückig wirken. Infolge dieses Zusammenbaus der Teilstücke des Verbindungsstücks ist dessen Handhabung einfacher, als bei zwei Einzelteilen, die unabhängig voneinander verwendet werden müssen. Der Zusammenbau der Teilstücke kann fabrikmäßig auf das jeweilige Kammermaß abgestimmt erfolgen, es ist aber auch eine Veränderung der Eingriffslage der Eingriffsausnehmung bzw. zweier Eingriffsausnehmungen vor Ort möglich.

Um die Teilstücke des Verbindungsstücks in Richtung des Drehsicherungsarms unverschieblich zusammenzuhalten, sind die Halteteile der Teilstücke in deren Längsrichtung angeordnete Verzahnungen der Berührungsflächen der beiden Teilstücke. Verzahnungen erlauben zwar nur eine stufenweise Verstellung der beiden Teilstücke, jedoch kann die Verzahnung mit genügend feiner Teilung und/oder unter relativer Versetzung in bekannter Weise derart erfolgen, daß die erforderliche Feineinstellbarkeit gewährleistet werden kann. Hierzu ist auch zu berücksichtigten, daß die Hohlprofile üblicherweise ohnehin vergleichsweise große Toleranzen haben, die durch Toleranzrippen des Verbindungsstücks ausgeglichen werden müssen, so daß es auf eine übermäßig feine Zahnteilung nicht ankommt.

In Ausgestaltung der Erfindung sind die Gabelenden des einen Teilstücks auf ihren dem anderen Teilstück abgewandten Seiten von an diesem festliegenden Vorsprüngen gegen Ausbiegung gesichert. Eine derartige Sicherung der Gabelenden eines Teilstücks gegen Ausbiegen ist üblicherweise dann nicht erforderlich, wenn das Verbindungsstück aus Zinkdruckguß besteht, da dann die erforderliche Steifigkeit zur Wahrung des gegenseitigen Eingriffs der beiden Teilstücke ausreicht. Die Sicherungsvorsprünge können jedoch bei besonderes starker Belastung von Vorteil sein und dann, wenn der Werkstoff des Verbindungsstücks relative Verformungen der Teilstücke zuläßt, beispielsweise ein Kunststoff.

Die Erfindung wird anhand von in der Zeichnung dargestellten Ausführungsbeispielen erläutert. Es zeigt :
Fig. 1 eine perspektivische Darstellung eines vereinfachten Verbindungsstücks in einer Hälfte eines Endes eines dieses Verbindungsstück aufnehmenden Rahmenstabs,
Fig. 2 bis 4 eine Seitenansicht, eine Frontalansicht und eine Aufsicht eines Verbindungsstücks,
Fig. 5a bis d schematische Darstellungen unterschiedlich ausgebildeter Verbindungsstücke,
Fig. 6 eine perspektivische Darstellung eines weiteren Verbindungsstücks und
Fig. 7 eine Aufsicht auf ein Verbindungsstück, das an einer Stoßstelle zweier Hohlprofilstäbe angeordnet ist.

Ein in der Fig. 1 vereinfacht dargestelltes Verbindungsstück 12 wird mit einem Rahmenstab 10 dargestellt, welcher ebenfalls vereinfacht und nur mit einer Hälfte abgebildet ist. Das Verbindungsstück 12 hat einen Zentralkörper 27 in Gestalt eines Quaders, der in einen Hohlraum 13 des als Hohlprofilstab ausgebildeten Rahmenstabs 10 eingesetzt ist. Die Einsetztiefe eines nicht dargestellten Stahlrohrs, das den aus Kunststoff bestehenden Rahmenstab 10 versteift, wird durch einen Einsteckanschlag 29 bestimmt, der gemäß Fig. 1 als um den Quader bzw. das Verbindungsstück 12 herumlaufende Absetzung ausgebildet ist, jedoch auch eine andere beliebige Form aufweisen kann, bei spielsweise die aus den Fig. 2 bis 4 ersichtliche Vordachform.

Der Zentralkörper 27 hat gemäß Fig. 3 Führungsrippen 28, mit denen er im Hohlraum 13 geführt ist. Er ist hohl, um Gewicht und Werkstoff zu sparen.

Der Verbindungskörper 12 hat unterhalb des Einsteckanschlags 29 einen Drehsicherungsvorsprung 14. Außerdem ist dort gemäß Fig. 3 eine Verbindungsstelle 18 vorhanden, die eine Gewindehülse 30 zum Einschrauben einer nicht dargestellten Befestigungsschraube aufweist, weiche an dem aus Fig.2 ersichtlichen Anschlußstab 11 angreift. Mit einer solchen Befestigungsschraube wird also der Anschlußstab 11 lösbar an dem Verbindungsstück 12 befestigt.

An dem Drehsicherungsvorsprung 14 des Verbindungsstücks 12 sind zwei in die Richtungen des Anschlußstabs 11 vorspringende Arme 19, 20 vorhanden. Diese Arme 19, 20 springen also aus dem Projektionsbereich des Querschnitts des Aufnahmestabs 10 auf den Anschtußstab 11 seitlich heraus und bilden damit Hebelarme, mit denen eine wesentlich torsionssteifere Abstützung erzielt wird, z. B. wenn das Aufnahmeprofil 10 durch Beaufschlagung bei insbesondere großformatigen Fenstern gegenüber dem Anschlußstab 11 im Sinne starker Verdrehung beaufschlagt wird.

An jedem Arm 19, 20 des Drehsicherungsvorsprungs 14 ist ein Befestigungsschenkel 21, 22 angebracht. Jeder Befestigungsschenkel 21, 22 verläuft parallel zum Aufnahmestab 10 -vom Anschlußstab 11 weg. Aus Fig. 1 ist ersichtlich, daß die Befestigungsschenkel 21, 22 winkelförmig sind und dementsprechend in den Winkel passen, der von dem Rahmenüberschlagprofil 16 und der den Hohlraum 13 begrenzenden Profilwand 31 gebildet wird. Der dem Rahmenüberschlagprofil 16 parallele Winkelschenkel 35 weist die in Fig. 2 dargestellten Befestigungslöcher 33 auf, durch die nichtdargestellte Befestigungsschrauben in das Überschlagprofil 16 des Aufnahmestabs 10 und des Anschlußstabs 11 einschraubbar sind. Auch Vernieten ist möglich. Eine Befestigung der Arme 19, 20 am Anschlußstab 1 kommt ebenfalls infrage, insbesondere wenn die Arme 19', 20' gemäß Fig. 5b bis Fig. 5d lang ausgebildet sind. Der der Profilwand 31 parallele Winkelschenkel 32 paßt zwischen das Überschlagprofil 16 und eine fensterinnenseitige Leiste 17, wodurch das Verbindungsstück 12 senkrecht zur Rahmenebene positioniert wird. Außerdem paßt der Aufnahmestab 10 zwischen die beiden Befestigungsschenkel 21, 22 des Drehsicherungsvorsprungs 14, wobei die Profilwand 31 und eine dementsprechende gegenüberliegende Profilwand dicht umschlossen werden, so daß die Lage des Verbindungsstücks 12 auch horizontal in der Rahmenebene festliegt. Es ist auch eine Verklebung des Verbindungsstücks 12 bzw. der Arme 19, 20 und/oder seiner Befestigungsschenkel 21, 22 mit jeweils beiden Winkelaußenflächen möglich.

In Fig. 1 wurde die aufnahmestabseitige Kante des Anschlußstabs .;0 auf der Höhe des Einsteckanschlags 29 dargestellt. Es versteht sich jedoch, daß der Aufnahmestab 10 gemäß Fig. 2 außer im Bereich des Überschlags 16 des Anschlußstabs 11 bis zum Anschlußstab 11 heruntergezogen ist, um freiliegende Bereiche des Verbindungsstücks 12 bzw. des Drehsicherungsvorsprungs 14 zu vermeiden.

In Fig. 2 ist ein Teilquerschnitt eines Anschlußstabs 11 dargestellt, der verbindungsstückseitig ein Dichtungshalteprofil 15 aufweist, in das in einem abzudichtenden Bereich des Fensterrahmens eine elastische Dichtungsleiste in allgemein bekannter Weise befestigt wird. In diesem Bereich des Dichtungshalteprofils 15 hat das Verbindungsstück 12 bzw. der Drehsicherungsvorsprung 14 eine entsprechend profilierte Ausnehmung 26.

Das Anschlußprofil 11 hat ein Rahmenüberschlagprofil 16, das eine Befestigungsnut 34 für eine elastische Dichtungsleiste besitzt sowie einen Rücksprung 25, für den das Verbindungsstück 12 bzw. die Befestigungsschenkel 21, 22 des Drehsicherungsvorsprungs 14 eine Ausnehmung 24 besitzen. Die elastische Dichtungsleiste kann ununterbrochen durch die Ausnehmung 24 verlaufen.

Die Fig. 5a bis 5c zeigen im Prinzip gleich ausgebildete Aufnahme- und Anschlußprofile 10, 11 mit unterschiedlich ausgebildeten Verbindungsstücken 12. Das Verbindungsstück 12 der Fig. 5a entspricht dem in den Fig.1 bis 4 dargestellten. Das Verbindungsstück 12 der Fig. 5b hat zusätzlich noch weit über die Breite des Aufnahmeprofils 10 vorspringende Arme 19', 20'. Das Verbindungsstück 12 der Fig. 5c entspricht im Prinzip dem der Fig. 5b, ist jedoch für einseitige Belastung ausgelegt, verzichtet also auf den Arm 19' und den Befestigungsschenkel 21. Dieses Verbindungsstück 12 der Fig. 5c kann auch bei einer Ausbildung des Rahmens gemäß Fig. 5d verwendet werden. Während die Fig. 5a bis 5c einen als Kämpfer bzw. Zarge ausgebildeten Aufnahmestab 10 zeigen, bilden die Rahmenstäbe 10, 11 eine Ecke mit stumpfem Stoß.

Das in Fig. 6 dargestellte Verbindungsstück 12 hat einen Zentralkörper 41, der aus zwei Teilstücken 42, 43 besteht. Dieser Zentralkörper 41 erstreckt sich in Längsrichtung eines Aufnahmestabs 53, vgl. Fig. 7, in dessen Stabhohlraum 44 er von einer Stirnseite des Aufnahmestabs 53 her eingesetzt wird.

Jedes Teilstück 42, 43 ist mit einer Montageplatte 45, 46 fest verbunden, vorzugsweise einstückig. Die Montageplatten 45, 46 sind mit den in den Figuren schematisch dargestellten Befestigungsschrauben 47 an einem anzuschließenden Profilstab 48 befestigt.

Außerdem ist an jeder Befestigungsplatte 45, 46 ein Umfassungssteg 49 vorhanden, der mit der benachbarten Wand 50 eines Teilstücks eine Eingriffsausnehmung 51 für einander gegenüberliegende Wandabschnitte 52 des Aufnahmestabs 53 bilden, so daß dieser in den Richtungen 54 des anzuschließenden Profilstabs 48 formschlüssig festgelegt ist

In den Figuren 6, 7 ist jedes der Teilstücke 42, 43 mit einer ihm zugeordneten Eingriffsausnehmung 51 versehen. Es versteht sich jedoch, daß die Eingriffsausnehmungen 51 auch auf andere Weise gebildet werden können.

Die Montageplatten 45, 46 des Verbindungsstücks 12 springen gemäß Fig. 7 in den Richtungen 54 des anzuschließenden Profilstabs 48 vor, also aus dem Projektionsbereich des Aufnahmestabs 53 auf den anzuschließenden Profilstab 48 heraus und bilden derart jeweils einen Drehsicherungsarm des Verbindungsstücks 12.

Außer dem in Richtung des Aufnahmestabs 53 vorspringenden Steg 49 hat die Montageplatte 45 weitere, sich in derselben Richtung erstreckende Sicherungsvorsprünge 55. Die Sicherungsvorsprünge 55 sichern das Teilstück 43 besonders dann gegen das Aufbiegen seiner gabelförmigen Enden, wenn die Teilstücke 42, 43 gemäß Fig. 6 in den Richtungen 54 des Anschlußstabs 48 weit auseinander angeordnet sind.

Die Teilstücke 42, 43 des Zentralkörpers 41 sind gemäß Fig. 6 Jeweils gabelförmig ausgebildet. Das Teilstück 43 umklammert mit seinen Innenwänden 56 die Außenwände 57 des gabelförmigen Teilstücks 42. Die gemäß Fig. 7 auf beiden Seiten des Teilstücks 43 an dessen Außenwänden angeordneten Sicherungsvorsprünge 55 verhindern, daß sich die Gabelenden 58 durch entsprechende Belastungen der Hohlprofilstäbe 48, 53 aufbiegen können und der Klammereingriff der Teilstücke 42, 43 verloren geht.

Dieser Klammereingriff, der eine Verstellung der Teilstücke 42, 43 in den Richtungen 54 des anzuschließenden Stabs 48 verhindert, wird durch Halteteile 59 an den Innenwänden 56 des Teilstücks 43 und an den Außenwänden 57 des Teilstücks 42 gewährleistet. Diese Halteteile 59 sind gemäß den Figuren 6, 7 in Längsrichtung der Teilstücke 42, 43 verlaufende Rippen oder Verzahnungen. Mit diesen Verzahnungen können die beiden Teilstücke 42, 43 in Verzahnungsrichtung zusammengeschoben werden, wodurch ihr Zusammenbau erreicht wird, ein Querversatz ist jedoch nicht möglich. Dieser Zusammenbau der Teilstücke 42, 43 kann in einfacher Weise korrigiert werden, so daß der Abstand der Wände 50 der Teilstücke 42, 43 entsprechend geändert wird und damit auch die Lage der Eingriffsstellen 51. Infolgedessen ist jede beliebige Anpassung an das Kammermaß des Aufnahmestabs 53 leicht möglich. Im Ausführungsbeispiel der Fig. 6 ergeben sich die dargestellten fünf Stellungen 60 der Wand 50 des Teilstücks 42 und eine dementsprechend fünffache Einstellbarkeit der Relativsteilungen der Eingriffsausnehmungen 51.

Das in Fig. 7 dargestellte Verbindungsstück 12' unterscheidet sich von dem Verbindungsstück 12 der Fig. 6 im wesentlichen dürch eine hohlkastenförmige Ausbildung seines Teilstücks 42, was dem Verbindungsstück 12' eine entsprechend größere Steifigkeit verleiht.

In der Fig. 7 sind außerdem noch Toleranzrippen 61 an den Stegen 49 der Montageplatten 45, 46 und an den Wänden 50 der Teilstücke 42, 43 dargestellt, so daß die Kammerwände 52 des Aufnahmestabs 53 in den Eingriffsstellen 51 toleranzfrei gehalten sind.

Gemäß Fig. 7 ist der Anschlußstab 53 derart auf dem anzuschließenden Stab 48 als Kämpfer angeordnet, daß beide Hohlprofilstäbe 48, 53 fensteraußenseitig und fensterinnenseitig fluchten, wobei auch die Überschläge 63 der beiden Hohlprofilstäbe 48, 53 bündig liegen.

## Patentansprüche

1. Verbindungsstück (12) für winkelig aneinanderstoßende Hohlprofilstäbe (10, 11), insbesondere für Fensterrahmen, das in die Stirnseite eines Hohlraums (13) eines Rahmenstabs (10) eingesetzt und an dem anzuschließenden Rahmenstab (11) befestigt ist sowie mindestens einen am anzuschließenden Rahmenstab (11) angreifenden Drehsicherungsvorsprung (14) aufweist, der mindestens einen vom Verbindungsstück (12) aus dem Projektionsbereich des Aufnahmestabquerschnitts auf den Anschiußstab (11) in einer Richtung dieses Anschlußstabs (11) vorspringenden Arm (19, 20) hat, der einen dem Aufnahmestab (10) parallelen und daran festzulegenden Befestigungsschenkel (21, 22) aufweist, dadurch gekennzeichnet, daß der Befestigungsschenkel (21, 22) der Befestigung des letzteren an dem Überschlagprofil (16) des Aufnahmestabs (10) und des Anschlußstabs (11) dienende Befestigungsbohrungen (33) für Befestigungsschrauben oder Nieten aufweist.

2. Verbindungsstück nach Anspruch 1, dadurch gekennzeichnet, daß der Befestigungsschenkel (21, 22) winkelförmig ist.

3. Verbindungsstück nach Anspruch 1 oder 2, dadurch gekennzeichnet, daß der Befestigungsschenkel (21, 22) des Verbindungsstücks (12) am Aufnahmestab (10) verklebt ist.

4. Verbindungsstück nach einem der Ansprüche 1 bis 3, dadurch gekennzeichnet, daß der Aufnahmestab (10) zwischen zwei Befestigungsschenkel (21, 22) zweier Arme (19, 20) des Drehsicherungsvorsprungs (14) eingepaßt ist.

5. Verbindungsstück nach einem der Ansprüche 1 bis 4, dadurch gekennzeichnet, daß am Verbindungsstück (12, 12') sowie an dessen Befestigungsschenkeln (21, 22) auf einer zwischen den Befestigungsbohrungen (33) gelegenen Höhe eine anschlußstabparallele Dichtungsleisten-Aufnahmeausnehmung (24) vorhanden ist.

6. Verbindungsstück nach einem der Ansprüche 1 bis 5, mit mindestens einer den Aufnahmestab (10) in Richtung des anzuschließenden Profilstabs (11) formschlüssig festlegenden Eingriffsausnehmung (51), dadurch gekennzeichnet, daß der Zentralkörper (41) des Verbindungsstücks (12, 12') längsgeteilt ist und die beiden Teilstücke (42, 43) jeweils aufeinander abgestimmte, die Eingriffsausnehmung (51) bezüglich des anzuschließenden Profilstabs (48) positionierende Haiteteile (59) aufweisen.

7. Verbindungsstück nach Anspruch 6, dadurch gekennzeichnet, daß das eine Teilstück (42) ein gabel- oder hohlkastenförmiges Profil hat und daß das andere Teilstück (43) gabelförmig profiliert ist und das erstgenannte Teilstück (42) in Richtung des Drehsicherungsarms unverschieblich umgreift.

.8. Verbindungsstück nach Anspruch 6 oder 7, dadurch gekennzeichnet, daß die Halteteile (59) der Teilstücke (42, 43) in deren Längsrichtung angeordnete Verzahnungen der Berührungsflächen der beiden Teilstücke (42, 43) sind und/oder daß die Gabelenden (58) des einen Teilstücks (43) auf ihren dem anderen Teilstück abgewandten Seiten von an diesem festliegenden Vorsprüngen (55) gegen Ausbiegung gesichert sind.

9. Verbindungsstück nach einem der Ansprüche 6 bis 8, dadurch gekennzeichnet, daß es aus Zinkdruckguß besteht.

## Claims

1. Connecting member (12) for hollow profile bars (10, 11) which meet at an angle, particularly for window frames, which is inserted into the front side of a hollow chamber (13) of one frame bar (10) and is fastened to the attachable frame bar (11) and which comprises at least one anti-rotation protuberance (14) which engages against said attachable frame bar (11), said protuberance having at least one arm (19, 20) projecting from the connecting member (12), from the projecting region of the receiving bar cross-section, towards said attachable bar (11) in alignment with this attachable bar (11), said arm having a fastening web (21, 22) securable in position thereon and parallel to the receiving bar (10), characterised in that the fastening web (21, 22) has fastening bores (33) for fastening screws or rivets serving to fasten the web to the overlapping profile (16) of said receiving bar (10) and of said attachable bar (11).

2. Connecting member according to claim 1, characterised in that the fastening web (21, 22) is angular.

3. Connecting member according to claim 1 or 2, characterised in that the fastening web (21, 22) of the connecting member (12) is adhesively connected to the receiving bar (10).

4. Connecting member according to one of claims 1 to 3, characterised in that the receiving bar (10) is fitted between two fastening webs (21, 22) of two arms (19, 20) of the anti-rotation protuberance (14).

5. Connecting member according to one of claims 1 to 4, characterised in that a recess (24) to receive a sealing strip and extending parallel to said attachable bar is provided both in the connecting member (12, 12') as well as in its fastening web (21, 22) at a level which is positioned between the fastening bores (33).

6. Connecting member according to one of claims 1 to 5, with at least one gripping recess (51) to hold the receiving bar (10) form-lockingly in alignment with the attachable profile bar (11), characterised in that the central body (41) of the connecting member (12, 12') is longitudinally divided and the two body portions (42, 43) each have holding portions (59) which are matched with each other and which position the gripping recess (51) in relation to the said attachable profile bar (48).

7. Connecting member according to claim 6, characterised in that the one body portion (42) has a bifurcated or hollow box-shaped profile, and in that the other body portion (43) has a bifurcated profile and the first-mentioned body portion (42) engages immovably in the direction of the anti-rotation arm.

8. Connecting member according to claim 6 or 7, characterised in that the holding portions (59) of the body portions (42, 43) are teeth arranged in the longitudinal direction of the body portions and on the contact surfaces of the two body portions (42, 43) and/or in that the bifurcated ends (58) of the one portion (43) are prevented from bending by shoulders (55) provided on said other body portion on the sides of said one body portion remote from said other body portion.

9. Connecting member according to one of claims 6 to 8, characterised in that it is made of pressed cast zinc.

## Revendications

1. Connecteur pour des barres profilées creuses (10, 11) qui se joignent l'une contre l'autre angulairement, en particulier pour des cadres de fenêtre connecteur qui s'insère dans la face frontale d'un espace creux (13) d'une barre (10), se fixe à la barre à relier (11) et présente au moins une saillie anti-rotation (14) qui agit sur la barre à relier (11) et présente au moins un bras (19, 20) qui, depuis le connecteur (12), déborde en dehors de la zone projetée de la section de la barre réceptrice sur la barre à relier (11), dans une direction de cette barre à relier (11), et qui présente une branche de fixation (21, 22) parallèle à la barre réceptrice (10) et destinée à être fixée à celle-ci, caractérisé en ce que la branche de fixation (21, 22) présente des perçages de fixation (33), servant à la fixation de la branche de fixation sur le profil de revêtement (16) de la barre réceptrice (10) et de la barre à relier (11), pour des vis de fixation ou des rivets.

2. Connecteur selon la revendication 1, caractérisé en ce que la branche de fixation (21, 22) est en forme de cornière.

3. Connecteur selon la revendication 1 ou 2, caractérisé en ce que la branche de fixation (21, 22) du connecteur (12) est collée sur la barre réceptrice (10).

4. Connecteur selon l'une des revendications 1 à 3, caractérisé en ce que la barre réceptrice (10) s'ajuste entre deux branches de fixation (21, 22) de deux bras (19, 20) de la saillie anti-rotation (14).

5. Connecteur selon l'une des revendications 1 à 4, caractérisé en ce que sur le connecteur (12, 12'), ainsi que sur ses branches de fixation (21, 22), il existe, à une hauteur située entre les perçages de fixation (33), un évidement (24), parallèle à la barre à relier, pour réception de bavettes d'étanchéité.

6. Connecteur selon l'une des revendications 1 à 5, présentant au moins un évidement de prise (51) qui fixe, de par la forme, la barre réceptrice (10) dans la direction de la barre à relier (11), caractérisé en ce que l'élément central (41) du connecteur (12, 12') est divisé dans sa direction longitudinale ; et en ce que les deux pièces partielles (42, 43) présentent des parties de blocage (59) respectivement adaptées l'une à l'autre, qui positionnent l'évidement de prise (51) par rapport à la barre à relier (48).

7. Connecteur selon la revendication 6, caractérisé en ce que la première pièce partielle (42) a un profil en forme de fourchette ou de caisson creux ; et en ce que l'autre pièce partielle (43) a un profil en forme de fourchette et enserre la première pièce partielle (42), sans possibilité de translation en direction du bras anti-rotation.

8. Connecteur selon la revendication 6 ou 7, caractérisé en ce que les parties de blocage (59) des pièces partielles (42, 43) sont des dentures, disposées dans leur direction longitudinale, des surfaces de contact des deux pièces partielles (42, 43) ; et/ou en ce que les extrémités de. la fourchette (58) de l'une des pièces partielles (43) sont, sur leurs faces opposées à l'autre pièce partielle, verrouillées à l'égard d'un cintrage les amenant à s'ouvrir, par des saillies (55) qui les bloquent contre cette autre pièce partielle.

9. Connecteur selon l'une des revendications 6 à 8, caractérisé en ce qu'il s'agit d'une pièce moulée sous pression en zinc.
